# EUROPÄISCHE PATENTSCHRIFT

(11) **EP 1 953 296 B1**
(45) Veröffentlichungstag und Bekanntmachung des Hinweises auf die Patenterteilung: **13.01.2010**
(21) Anmeldenummer: 08150696.6
(22) Anmeldetag: 28.01.2008
(51) Int. Cl.: D21F 9/00

(54) **Verfahren zur Herstellung einer Faserstoffbahn und Doppelsiebformer zur Durchführung des Verfahrens**
Method for manufacturing a fibrous web and twin wire former for carrying out the method
Procédé de fabrication d'une bande de matière fibreuse et section de formage à deux toiles pour la mise en oeuvre du procédé

(30) Priorität: 01.02.2007 DE 102007000065
(43) Veröffentlichungstag der Anmeldung: 06.08.2008
(73) Patentinhaber: Voith Patent GmbH, 89522 Heidenheim (DE)
(72) Erfinder: Jaschinski, Thomas, Dr., 89522 Heidenheim (DE)

(56) Entgegenhaltungen:
- WO-A-2004/018768
- WO-A-2005/078188

## Beschreibung

Die Erfindung betrifft ein Verfahren zur Herstellung einer Faserstoffbahn, insbesondere einer Papier- oder Kartonbahn, aus mindestens einer Faserstoffsuspension in einem Doppelsiebformer einer Maschine zur Herstellung der Faserstoffbahn mit einer einen keilförmigen Einlaufspalt aufweisenden Doppelsiebzone, die von zwei umlaufenden endlosen Sieben zumindest streckenweise gebildet wird, von denen das erste, über eine vorzugsweise positionierbare Einlaufwalze geführte und anschließend die bereits eingebrachte Faserstoffsuspension abdeckende Sieb in der Doppelsiebzone über mehrere mit gegenseitigem Abstand starr an einem vorzugsweise positionierbaren und mehrere Saugzonen umfassenden Entwässerungskasten angeordnete Leisten geführt wird und von denen das zweite, die eingebrachte Faserstoffsuspension aufnehmende Sieb in der Doppelsiebzone über mehrere und gegenseitig der Leisten des vorzugsweise positionierbaren und mehrere Saugzonen umfassenden Entwässerungskastens angeordnete Leisten geführt wird, die mittels nachgiebiger Elemente abgestützt werden und die mit einer wählbaren Kraft gegen das zweite Sieb angedrückt werden, wobei das erste, die eingebrachte Faserstoffsuspension noch nicht abdeckende Sieb unmittelbar vor seiner Führung über die starr an dem Entwässerungskasten angeordneten Leisten durch den Wirkbereich wenigstens eines an dem Entwässerungskasten angeordneten Saugschuhs geführt wird, welcher infolge der vorzugsweise steuer-/regelbaren Besaugung des Wirkbereichs das erste Sieb von mitgeführten Substanzen entleert und sowohl die entleerten Substanzen als auch die vom ersten Sieb mitgeführte Luft entfernt.

Weiterhin betrifft die Erfindung einen Doppelsiebformer einer Maschine zur Herstellung einer Faserstoffbahn, insbesondere einer Papier- oder Kartonbahn, aus mindestens einer Faserstoffsuspension gemäß dem Oberbegriff des unabhängigen Patentanspruchs 8.

Ein derartiger Doppelsiebformer ist zum Beispiel aus der Internationalen Anmeldung WO 2004/018768 A1 in Ausgestaltung eines so genannten "Hybridformers" bekannt.

Dieser Formertyp weist die Eigenschaft auf, dass unkontrollierte und starke Luftströmungen, insbesondere vor dem und in dem keilförmigen Einlaufspalt, bei höheren Geschwindigkeiten, wie beispielsweise über 1.200 m/min, zu merklichen Beeinträchtigungen der herstellbaren Qualität in der herzustellenden Faserstoffbahn führen, wie zum Beispiel zu einer Verschlechterung der Restvarianz des Flächengewichtsquerprofils oder zu Störungen im Blattgefüge. Die Störungen im Blattgefüge werden gemeinhin als Bärentatzen bezeichnet und resultieren bekanntermaßen aus großflächigen Formationsstörungen. Zudem können helle Flecken an der Oberseite der zu bildenden Faserstoffbahn entstehen, die unter anderem durch mitgeführte Luft oder abgeschleuderte Tropfen verursacht werden.

Weiterhin sind die beiden Siebe des aus der WO 2004/018768 bekannten.

Doppelsiebformere zu Beginn der Doppelsiebzone über einen Formierschuh geführt, der starr an einem ortsfesten Entwässerungskasten angeordnet ist und dessen Siebführungsfläche einen fixen konvexen Krümmungsradius im Bereich von 600 bis 4.000 mm, vorzugsweise von 800 bis 3.000 mm, aufweist. Bei einer derartigen Anordnung ist es quasi unmöglich, insbesondere bei hohen Geschwindigkeiten, die Grenzschicht der Faserstoffsuspension mit der von dem Sieb umschlungenen konvexen Saugzone präzise zu treffen, da die Grenzschicht der Faserstoffsuspension nicht eben und vollständig plan ist. Somit können mit dieser Anordnung die vorstehend genannten Nachteile nicht zufrieden stellend beseitigt werden.

Es ist also Aufgabe der Erfindung, ein Verfahren und einen Doppelsiebformer der eingangs genannten Arten derart zu verbessern, dass eine Faserstoffsuspension auch bei höheren Geschwindigkeiten und überdies bei Herstellung einer qualitativ hochwertigen Faserstoffbahn entwässert werden kann und dass Störungen während des Blattbildungsprozesses aktiv entgegengewirkt werden können. Die höheren Geschwindigkeiten liegen hierbei in einem Bereich von über 1.200 m/min, vorzugsweise von über 1.400 m/min, insbesondere von über 1.600 m/min.

Diese Aufgabe wird bei einem Verfahren der eingangs genannten Art erfindungsgemäß dadurch gelöst, dass der wenigstens eine an dem Entwässerungskasten unmittelbar angeordnete Saugschuh in seiner Position einstellbar ausgebildet wird. Der Entwässerungskasten wird also zusammen mit dem Saugschuh als funktionelle Einheit ausgebildet und die mitgeführten Substanzen können beispielsweise Siebwasser oder dergleichen umfassen.

Die erfindungsgemäße Aufgabe wird hiermit vollständig gelöst.

Durch die weitgehende Reduzierung beziehungsweise vollständige Beseitigung sowohl von in dem ersten Sieb mitgeführten Substanzen als auch von mitgeführter Luft samt unkontrollierten Luftströmungen wird maßgeblich dazu beigetragen, eine Faserstoffbahn mit überdurchschnittlichen Qualitäten herstellen zu können. Diese Qualitäten umfassen insbesondere das Flächengewichtsquerprofil und die Formation. Zudem führt die sich an den Einlaufspalt in Sieblaufrichtung unmittelbar anschließende Doppelsiebzone zu einer weiteren Formationsverbesserung in der herzustellenden Faserstoffbahn.

Für die Erfindung ist also wesentlich, dass der Saugschuh und die nachfolgenden Saugzonen des Entwässerungskastens eine funktionelle Einheit bilden, wobei die eigentliche Entwässerung der Faserstoffsuspension durch das erste Sieb hinweg erst auf der ersten Saugzone erfolgt und so zum Beispiel auch eine gegen der Sieblaufrichtung zurückströmende Faserstoffsuspension von dem vor der ersten Saugzone angeordneten Saugschuh abgesaugt werden kann. Somit wird Störungen bei der Blattbildung wirkungsvoll entgegengewirkt. In der ersten Saugzone kann der Aufbau einer Faserstoffmatte im initialen Bereich, also dem Bereich der Ablage von Fasern am ersten Sieb auf der ersten Saugzone mittels des konstant anliegenden, regel- und einstellbaren Vakuums die Entwässerung aktiv beeinflusst werden, wodurch die Bahnbildung positiv beeinflusst wird. Vor allem die Oberfläche der gebildeten Faserstoffbahn und der weitere Bahnaufbau werden durch die definierte Ablage der äußeren und der folgenden Faserstoffschicht mittels der oben beschriebenen Anordnung und Abfolge der Saugzonen sowie des regel- und einstellbaren Vakuums der jeweiligen Saugzone bzw. der Saugzonen besonders positiv beeinflusst.

Letztendlich sind mit einem derartigen erfindungsgemäßen Verfahren Geschwindigkeiten von über 1.200 m/min, vorzugsweise von über 1.400 m/min, insbesondere von über 1.600 m/min, bei Herstellung von Faserstoffbahnen mit ausreichenden Qualitäten erreichbar, da sich keine Grenzschichten mehr vor den eigentlichen Entwässerungselementen aufbauen können.

In einer ersten erfindungsgemäßen Ausführungsform ist vorgesehen, dass der in seiner Position einstellbare und an dem Entwässerungskasten unmittelbar angeordnete Saugschuh derart angeordnet wird, dass die eingebrachte und eine Schichthöhe aufweisende Faserstoffsuspension in der ersten Saugzone des Entwässerungskastens auf das erste Sieb aufläuft, von ihm also abgedeckt wird. Somit kann der Saugschuh das an ihm vorbei geführte erste Sieb ausreichend konditionieren, ohne hierbei die Grenzschicht der Faserstoffsuspension zu berühren.

In einer weiteren erfindungsgemäßen Ausführungsform wird der in seiner Position einstellbare und an dem Entwässerungskasten unmittelbar angeordnete Saugschuh bevorzugt derart angeordnet, dass die eingebrachte und eine Schichthöhe aufweisende Faserstoffsuspension zu Beginn der ersten Saugzone des Entwässerungskastens auf das erste Sieb aufläuft, von ihm also abgedeckt wird. Dadurch wird die erste Saugzone von der Faserstoffsuspension und dem zweiten Sieb umschlungen und dermaßen komplett abgedichtet, dass die Höhe des sich ausbildenden Vakuums in der ersten Saugzone einstellbar und regelbar ist. Dies wirkt sich wiederum positiv auf die erreichbare Qualität der herzustellenden Faserstoffbahn aus.

Ferner wird die Schichthöhe der Faserstoffsuspension in bevorzugter Weise unter Verwendung einer Gamma-Gauge-Messung oder eines elektrischen Messprinzips (kapazitiv oder induktiv) gemessen und das erhaltene Messsignal wird bevorzugt zur Steuerung/Regelung der zwischen den beiden Sieben ausgebildeten Spaltweite verwendet, wobei die Spaltweite der senkrechte Abstand des ersten Siebs an dem Ablaufpunkt von der Einlaufwalze von dem zweiten Sieb ist. Hierzu kann der mehrere Saugzonen umfassende Entwässerungskasten samt unmittelbar angeordnetem Saugschuh angehoben bzw. abgesenkt werden.

Im Hinblick auf die Erreichung von vielzähligen Betriebspositionen kann überdies vorgesehen sein, dass die das erste Sieb führende Einlaufwalze, der das erste Sieb von mitgeführten Substanzen entleerende und sowohl die entleerten Substanzen als auch die vom ersten Sieb mitgeführte Luft entfernende Saugschuh und der mehrere Saugzonen umfassende Entwässerungskasten unabhängig voneinander positioniert werden. Grundsätzlich können somit jegliche zur Erreichung guter Qualitäten notwendige Betriebsarten und -parameter eingestellt werden.

Weiterhin kann es von Vorteil sein, wenn das zweite Sieb gegenseitig der ersten Saugzone des Entwässerungskastens über mehrere Leisten geführt wird, die mittels nachgiebiger Elemente abgestützt werden und die mit einer wählbaren Kraft gegen das zweite Sieb angedrückt werden. Somit werden schon frühzeitig weitere Impulse in die Faserstoffsuspension eingebracht, die die Entwässerung und Formation derselben merklich verbessern.

Auch kann das zweite Sieb gegenseitig aller Saugzonen des Entwässerungskastens über mehrere Leisten geführt werden, die mittels nachgiebiger Elemente abgestützt werden und die mit einer wählbaren Kraft gegen das zweite Sieb angedrückt werden. Die bereits angesprochenen Verbesserungen werden hierdurch nochmals verstärkt.

Die erfindungsgemäße Aufgabe wird bei einem Doppelsiebformer der eingangs genannten Art dadurch gelöst, dass der wenigstens eine an dem Entwässerungskasten unmittelbar angeordnete Saugschuh in seiner Position einstellbar ausgebildet ist. Der Entwässerungskasten ist also zusammen mit dem Saugschuh als funktionelle Einheit ausgebildet und die mitgeführten Substanzen können beispielsweise Siebwasser oder dergleichen umfassen.

Die erfindungsgemäße Aufgabe wird hiermit wiederum vollständig gelöst und es ergeben sich die bereits angeführten Vorteile der Erfindung.

Weitere Merkmale und Vorteile der Erfindung ergeben sich aus den weiteren abhängigen Vorrichtungsansprüchen.

So ist es insbesondere vorteilhaft, wenn der Saugschuh eine offene Saugfläche im Bereich von 10 bis 90 %, vorzugsweise von 30 bis 49 %, aufweist. Diese Bereiche gewährleisten eine ausreichende Besaugung sowohl des ersten Siebs als auch des freien Einlaufspalts.

Dabei kann der Saugschuh bevorzugt wenigstens einen Saugbelag aufweisen, der zumindest einen geschlitzten Belag oder mehrere verschiebbare Leisten umfasst. Die einzelnen Leisten können dabei auf einem konvex gekrümmten Saugkasten montiert sein, wobei die Leistenabstände frei wählbar sind und unterschiedliche Schlitzbreiten eingestellt werden können.

Ferner weist der Saugschuh bevorzugt einen konvexen Krümmungsradius im Bereich von 300 bis 6.000 mm, vorzugsweise von 800 bis 3.000 mm, auf. Dieser konvexe Krümmungsradius fördert einen stabilen Sieblauf, gewährleistet definierte Einlaufbedingungen und stellt eine gute Siebzusammenführung sicher. Überdie gibt der konvexe Krümmungsradius den konvergierenden Einlaufspalt vor, mit dem Ziel einer sanfteren Entwässerung der Faserstoffsuspension. Auch erfährt die auf dem zweiten Sieb befindliche Faserstoffsuspension definierte Auftreffbedingungen auf das erste Sieb.

Weiterhin weist die erste Saugzone des Entwässerungskastens eine offene Saugfläche im Bereich von 10 bis 90 %, vorzugsweise von 30 bis 49 %, und/oder eine einen konvexen Krümmungsradius im Bereich von 300 bis 10.000 mm, vorzugsweise von 800 bis 6.000 mm, auf. Die genannte offene Saugfläche ist ausreichend, um das erste Sieb auf der verbleibenden Fläche noch sicher zu führen und entsprechend auch zu stützen. Überdies können noch eine optimale Besaugung und Wasserabfuhr sichergestellt werden.

Der erfindungsgemäße Doppelsiebformer kann in einer ersten praktischen Ausführungsform prinzipiell als ein an sich bekannter Hybridformer ausgebildet sein, wobei das zweite, die eingebrachte Faserstoffsuspension aufnehmende Sieb bevorzugt ein Fourdriniersieb ist, welches vor Einlauf in die Doppelsiebzone über eine Vorentwässerungszone geführt ist.

In einer zweiten praktischen Ausführungsform kann der erfindungsgemäße Doppelsiebformer als ein an sich bekannter Spaltformer ausgebildet sein, wobei die das erste Sieb führende Einlaufwalze bevorzugt eine Brustwalze ist und wobei die Doppelsiebzone bevorzugt im Wesentlichen horizontal oder annähernd horizontal, unter einem Steigungswinkel zur Horizontalen oder vertikal oder annähernd vertikal verläuft.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1: eine schematische und geschnittene Seitenansicht eines Anfangsbereichs einer Doppelsiebzone einer ersten Ausführungsform eines erfindungsgemäßen Doppelsiebformers;
- Figur 2: eine schematische und geschnittene Seitenansicht eines Anfangsbereichs einer Doppelsiebzone einer zweiten Ausführungsform eines erfindungsgemäßen Doppelsiebformers; und
- Figur 3: eine schematische und geschnittene Seitenansicht eines Anfangsbereichs einer Doppelsiebzone einer dritten Ausführungsform eines erfindungsgemäßen Doppelsiebformers.

Die Figur 1 zeigt eine schematische und geschnittene Seitenansicht eines Anfangsbereichs einer Doppelsiebzone 2 eines als Hybridformer ausgeführten Doppelsiebformers 1. Die Doppelsiebzone 2 verläuft im Wesentlichen horizontal oder annähernd horizontal.

Der Doppelsiebformer 1 ist Teil einer nicht weiters dargestellten Maschine zur Herstellung einer Faserstoffbahn, insbesondere einer Papier- oder Kartonbahn, aus mindestens einer Faserstoffsuspension 3.

Der Doppelsiebformer 1 umfasst zwei umlaufende endlose Siebe, ein erstes Sieb 4, welches auch als Obersieb bezeichnet wird, und ein zweites Sieb 5, welches auch als Fourdriniersieb, Untersieb oder Tragsieb bezeichnet wird. Die Siebe 4, 5 bilden zumindest streckenweise miteinander die Doppelsiebzone 2, die einen keilförmigen Einlaufspalt 6 für die Faserstoffsuspension 3 aufweist.

Die nicht dargestellte Einbringung der Faserstoffsuspension 3 auf das zweite Sieb 5 erfolgt mittels mindestens eines bekannten, jedoch nicht explizit dargestellten Stoffauflaufs 7, dessen Stoffauflaufdüse 8 überdies mit mindestens einer Lamelle 9 zwecks Beeinflussung und Verbesserung der Strahlqualität versehen sein kann (vgl. Figuren 2 und 3).

Das erste Sieb 4 ist über eine vorzugsweise positionierbare Einlaufwalze 10 geführt, deren mögliche Positionierbarkeit mittels eines symbolischen Bewegungsdoppelpfeils A angedeutet ist. Anschließend ist das erste Sieb 4 in der Doppelsiebzone 2 über mehrere mit gegenseitigem Abstand starr an einem vorzugsweise positionierbaren und mehrere Saugzonen Z11.x umfassenden Entwässerungskasten 11 angeordnete Leisten 12 geführt. Die Positionierbarkeit des Entwässerungskastens 11 ist mittels eines symbolischen Bewegungsdoppelpfeils B angedeutet. Der Entwässerungskasten 11 weist insgesamt drei Saugzonen Z11.1, Z11.2 und Z11.3 auf, die unmittelbar hintereinander angeordnet sind und die mit unterschiedlichen Unterdrücken pU11.1, pU11.2 und pU11.3 beaufschlagbar sind. Die Einheiten zur Erzeugung der jeweiligen Unterdrücke pU11.1, pU11.2 und pU11.3 sind, da sie dem Fachmann mehr als bekannt sind, nicht explizit dargestellt. Das erste Sieb 4 deckt während seines Laufs des ersten Siebs 4 von der Einlaufwalze 10 zu dem Entwässerungskasten 11 die bereits auf das zweite Sieb 5 eingebrachte Faserstoffsuspension 3 ab.

Das zweite und die eingebrachte Faserstoffsuspension 3 aufnehmende Sieb 5 ist in der Doppelsiebzone 2 über mehrere Leisten 13 geführt, die mittels nachgiebiger Elemente 14 abgestützt sind und die mit einer wählbaren Kraft F13 (Pfeil) gegen das zweite Sieb 2 angedrückt sind. Die Leisten 13 sind gegenseitig der Leisten 12 der zweiten Saugzonen Z11.2 des Entwässerungskastens 11 angeordnet. Das zweite Sieb 5 ist ein Fourdriniersieb 5.1, welches vor Einlauf in die Doppelsiebzone 2 über eine lediglich angedeutete, dem Fachmann jedoch bekannte Vorentwässerungszone 15 geführt ist.

Ferner ist das erste, die eingebrachte Faserstoffsuspension 3 noch nicht abdeckende Sieb 4 unmittelbar vor seiner Führung über die starr an dem Entwässerungskasten 11 angeordneten Leisten 12 durch den Wirkbereich W wenigstens eines an dem Entwässerungskasten 11 vorzugsweise in seiner Position einstellbar angeordneten Saugschuhs 16 geführt, welcher infolge der vorzugsweise steuer-/regelbaren Besaugung des Wirkbereichs W mit einem Unterdruck pU16 das erste Sieb 4 von mitgeführten Substanzen entleert und sowohl die entleerten Substanzen als auch die vom ersten Sieb 4 mitgeführte Luft entfernt. Die vorzugsweise steuer-/regelbare Besaugung mit dem Unterdruck pU16 ist mittels eines Pfeils C angedeutet.

Der Saugschuh 16 ist also nicht starr an dem Entwässerungskasten 11 angeordnet, er ist vielmehr in seiner allgemeinen Position, insbesondere auch im Bezug auf den Entwässerungskasten 11 vorzugsweise frei einstellbar. Die Positionierbarkeit des Saugschuhs 16 ist mittels eines Bewegungsdoppelpfeils D angedeutet. Selbstverständlich kann er auch zusammen mit dem Entwässerungskasten 11 aufgrund einer zumindest zeitweisen Kopplung gemeinsam positioniert werden.

Im Wirkbereich W des Saugschuhs 16 muss das erste Sieb 4 nicht vollständig an ihm anliegen, es kann vielmehr auch nur streckenweise, das heißt ablaufseitig über ihn geführt sein, sofern es nicht direkt auf die erste Saugzone pU11.1 des Entwässerungskastens 11 aufläuft.

Zudem ist der Saugschuh 16 nach Möglichkeit dichtend zu der Einlaufwalze 10 angeordnet, so dass lediglich die in den Einlaufspalt 6 eingebrachte Luft und nicht die Umgebungsluft hinter dem Saugschuh angesaugt und entfernt wird. Die Dichtung kann aufgrund einer ensprechenden geometrischen Ausbildung der beiden Bauteile 10, 16, aber auch aufgrund zusätzlicher Einbauten, wie beispielsweise Dichtelemente und dergleichen, bewirkt werden.

Weiterhin weist der Saugschuh 16 eine offene Saugfläche F16 im Bereich von 10 bis 90 %, vorzugsweise von 30 bis 49 %, und einen konvexen Krümmungsradius K16 im Bereich von 300 bis 6.000 mm, vorzugsweise von 800 bis 3.000 mm, auf. Der Saugschuh 16 weist hierzu wenigstens einen Saugbelag 17 auf, der zumindest einen geschlitzten Belag oder mehrere verschiebbare Leisten umfasst. Der Saugbelag 17 ist lediglich gestrichelt angedeutet.

Gemäß der Darstellung in der Figur 1 ist der in seiner Position einstellbare und an dem Entwässerungskasten 11 unmittelbar angeordnete Saugschuh 16 derart angeordnet, dass die eingebrachte und eine Schichthöhe H3 aufweisende Faserstoffsuspension 3 an einem Auftreffpunkt ATP in der ersten Saugzone Z11.1 des Entwässerungskastens 11 auf das erste Sieb 4 aufläuft, von ihm also abgedeckt ist.

In alternativer und nicht explizit dargestellter Ausführung kann der in seiner Position einstellbare und an dem Entwässerungskasten 11 unmittelbar angeordnete Saugschuh 16 auch derart angeordnet sein, dass die eingebrachte und eine Schichthöhe H3 aufweisende Faserstoffsuspension 3 an einem Auftreffpunkt ATP zu Beginn der ersten Saugzone Z11.1 des Entwässerungskastens 11 auf das erste Sieb 4 aufläuft, von ihm also abgedeckt ist.

Bei beiden soeben beschriebenen Ausführungen ist eine lediglich angedeutete Einrichtung 18 zur Messung der Schichthöhe H3 der Faserstoffsuspension 3 unter Verwendung einer Gamma-Gauge-Messung oder eines elektrischen Messprinzips (kapazitiv oder induktiv) vorgesehen, wobei das erhaltene Messsignal zur Steuerung/Regelung der zwischen den beiden Sieben ausgebildeten Spaltweite S verwendet wird. Die Spaltweite S ist hierbei per Definition der senkrechte Abstand des ersten Siebs 4 an dem Ablaufpunkt P von der Einlaufwalze 10 von dem zweiten Sieb 5. Die Spaltweite S kann dadurch eingestellt werden, dass die das erste Sieb 4 führende Einlaufwalze 10, der das erste Sieb 4 von mitgeführten Substanzen entleerende und sowohl die entleerten Substanzen als auch die vom ersten Sieb 3 mitgeführte Luft entfernende Saugschuh 16 und der mehrere Saugzonen Z11.x umfassende Entwässerungskasten 11 unabhängig voneinander positionierbar sind (Bewegungsdoppelpfeile A, B und D).

Die erste Saugzone Z11.1 des Entwässerungskastens 11 weist überdies eine offene Saugfläche F11.1 im Bereich von 10 bis 90 %, vorzugsweise von 30 bis 49 %, und einen konvexen Krümmungsradius K11.1 im Bereich von 300 bis 10.000 mm, vorzugsweise von 800 bis 6.000 mm, auf.

Die Figur 2 zeigt eine schematische und geschnittene Seitenansicht eines Anfangsbereichs einer Doppelsiebzone 2 eines als Spaltformer ausgeführten Doppelsiebformers 1. Die Doppelsiebzone 2 verläuft im Wesentlichen vertikal oder annähernd vertikal. Sie kann in weiterer Ausgestaltung auch unter einem Steigungswinkel zur Horizontalen verlaufen.

Auch dieser Doppelsiebformer 1 ist Teil einer nicht weiters dargestellten Maschine zur Herstellung einer Faserstoffbahn, insbesondere einer Papier- oder Kartonbahn, aus mindestens einer Faserstoffsuspension 3.

Der Doppelsiebformer 1 umfasst zwei umlaufende endlose Siebe, ein erstes Sieb 4, welches auch als Obersieb bezeichnet wird, und ein zweites Sieb 5, welches auch als Untersieb oder Tragsieb bezeichnet wird. Die Siebe 4, 5 bilden zumindest streckenweise miteinander die Doppelsiebzone 2, die einen keilförmigen Einlaufspalt 6 für die Faserstoffsuspension 3 aufweist.

Die Einbringung der Faserstoffsuspension 3 auf das zweite Sieb 5 erfolgt mittels mindestens eines bekannten Stoffauflaufs 7, dessen Stoffauflaufdüse 8 überdies mit mindestens einer Lamelle 9 zwecks Beeinflussung und Verbesserung der Strahlqualität versehen sein kann.

Das erste Sieb 4 ist über eine vorzugsweise positionierbare Einlaufwalze 10 in Ausgestaltung einer Brustwalze geführt, deren mögliche Positionierbarkeit mittels eines symbolischen Bewegungsdoppelpfeils A angedeutet ist. Anschließend ist das erste Sieb 4 in der Doppelsiebzone 2 über mehrere mit gegenseitigem Abstand starr an einem vorzugsweise positionierbaren und mehrere Saugzonen Z11.x umfassenden Entwässerungskasten 11 angeordnete Leisten 12 geführt. Die Positionierbarkeit des Entwässerungskastens 11 ist mittels eines symbolischen Bewegungsdoppelpfeils B angedeutet. Der Entwässerungskasten 11 weist insgesamt drei Saugzonen Z11.1, Z11.2 und Z11.3 auf, die unmittelbar hintereinander angeordnet sind und die mit unterschiedlichen Unterdrücken pU11.1, pU11.2 und pU11.3 beaufschlagbar sind. Die Einheiten zur Erzeugung der jeweiligen Unterdrücke pU11.1, pU11.2 und pU11.3 sind, da sie dem Fachmann mehr als bekannt sind, nicht explizit dargestellt. Das erste Sieb 4 deckt während seines Laufs des ersten Siebs 4 von der Einlaufwalze 10 zu dem Entwässerungskasten 11 die bereits auf das zweite Sieb 5 eingebrachte Faserstoffsuspension 3 ab.

Das zweite und die eingebrachte Faserstoffsuspension 3 aufnehmende Sieb 5 ist in der Doppelsiebzone 2 über mehrere Leisten 13 geführt, die mittels nachgiebiger Elemente 14 abgestützt sind und die mit einer wählbaren Kraft F13 (Pfeil) gegen das zweite Sieb 2 angedrückt sind. Die Leisten 13 sind zumindest gegenseitig der Leisten 12 der zwei Saugzonen Z11.1 und Z11.2 des Entwässerungskastens 11 angeordnet. Erweiternd können die Leisten 13 zudem auch gegenseitig der Leisten 12 der dritten Saugzone Z11.3 des Entwässerungskastens 11 angeordnet sein (gestrichelte Darstellung).

Ferner ist das erste, die eingebrachte Faserstoffsuspension 3 noch nicht abdeckende Sieb 4 unmittelbar vor seiner Führung über die starr an dem Entwässerungskasten 11 angeordneten Leisten 12 durch den Wirkbereich W wenigstens eines an dem Entwässerungskasten 11 vorzugsweise in seiner Position einstellbar angeordneten Saugschuhs 16 geführt, welcher infolge der vorzugsweise steuer-/regelbaren Besaugung des Wirkbereichs W mit einem Unterdruck pU16 das erste Sieb 4 von mitgeführten Substanzen entleert und sowohl die entleerten Substanzen als auch die vom ersten Sieb 4 mitgeführte Luft entfernt. Die vorzugsweise steuer-/regelbare Besaugung ist mittels eines Pfeils C angedeutet.

Der Saugschuh 16 ist also nicht starr an dem Entwässerungskasten 11 angeordnet, er ist vielmehr in seiner allgemeinen Position, insbesondere auch im Bezug auf den Entwässerungskasten 11 vorzugsweise frei einstellbar. Die Positionierbarkeit des Saugschuhs 16 ist mittels eines Bewegungsdoppelpfeils D angedeutet.

Im Wirkbereich W des Saugschuhs 16 muss das erste Sieb 4 nicht vollständig an ihm anliegen, es kann vielmehr auch nur streckenweise, das heißt ablaufseitig über ihn geführt sein, sofern es nicht direkt auf die erste Saugzone pU11.1 des Entwässerungskastens 11 aufläuft.

Zudem ist der Saugschuh 16 nach Möglichkeit dichtend zu der Einlaufwalze 10 angeordnet, so dass lediglich die in den Einlaufspalt 6 eingebrachte Luft und nicht die Umgebungsluft hinter dem Saugschuh angesaugt und entfernt wird. Die Dichtung kann aufgrund einer ensprechenden geometrischen Ausbildung der beiden Bauteile 10, 16, aber auch aufgrund zusätzlicher Einbauten, wie beispielsweise Dichtelemente und dergleichen, bewirkt werden.

Weiterhin weist der Saugschuh 16 eine offene Saugfläche F16 im Bereich von 10 bis 90 %, vorzugsweise von 30 bis 49 %, und einen konvexen Krümmungsradius K16 im Bereich von 300 bis 6.000 mm, vorzugsweise von 800 bis 3.000 mm, auf. Der Saugschuh 16 weist hierzu wenigstens einen Saugbelag 17 auf, der zumindest einen geschlitzten Belag oder mehrere verschiebbare Leisten umfasst. Der Saugbelag 17 ist lediglich gestrichelt angedeutet.

Gemäß der Darstellung in der Figur 2 ist der in seiner Position einstellbare und an dem Entwässerungskasten 11 unmittelbar angeordnete Saugschuh 16 derart angeordnet, dass die eingebrachte und eine Schichthöhe H3 aufweisende Faserstoffsuspension 3 an einem Auftreffpunkt ATP zu Beginn der ersten Saugzone Z11.1 des Entwässerungskastens 11 auf das erste Sieb 4 aufläuft, von ihm also abgedeckt ist.

In alternativer und nicht explizit dargestellter Ausführung kann der in seiner Position einstellbare und an dem Entwässerungskasten 11 unmittelbar angeordnete Saugschuh 16 auch derart angeordnet sein, dass die eingebrachte und eine Schichthöhe H3 aufweisende Faserstoffsuspension 3 an einem Auftreffpunkt ATP in der ersten Saugzone Z11.1 des Entwässerungskastens 11 auf das erste Sieb 4 aufläuft, von ihm also abgedeckt ist.

Bei beiden soeben beschriebenen Ausführungen ist eine lediglich angedeutete Einrichtung 18 zur Messung der Schichthöhe H3 der Faserstoffsuspension 3 unter Verwendung einer Gamma-Gauge-Messung oder eines elektrischen Messprinzips (kapazitiv oder induktiv) vorgesehen, wobei das erhaltene Messsignal zur Steuerung/Regelung der zwischen den beiden Sieben ausgebildeten Spaltweite S verwendet wird. Die Spaltweite S ist hierbei per Definition der senkrechte Abstand des ersten Siebs 4 an dem Ablaufpunkt P von der Einlaufwalze 10 von dem zweiten Sieb 5. Die Spaltweite S kann dadurch eingestellt werden, dass die das erste Sieb 4 führende Einlaufwalze 10, der das erste Sieb 4 von mitgeführten Substanzen entleerende und sowohl die entleerten Substanzen als auch die vom ersten Sieb 3 mitgeführte Luft entfernende Saugschuh 16 und der mehrere Saugzonen Z11.x umfassende Entwässerungskasten 11 unabhängig voneinander positionierbar sind (Bewegungsdoppelpfeile A, B und D).

Die erste Saugzone Z11.1 des Entwässerungskastens 11 weist überdies eine offene Saugfläche F11.1 im Bereich von 10 bis 90 %, vorzugsweise von 30 bis 49 %, und einen konvexen Krümmungsradius K11.1 im Bereich von 300 bis 10.000 mm, vorzugsweise von 800 bis 6.000 mm, auf.

Die Figur 3 zeigt eine schematische und geschnittene Seitenansicht eines Anfangsbereichs einer Doppelsiebzone 2 eines als Spaltformer ausgeführten Doppelsiebformers 1. Die Doppelsiebzone 2 verläuft im Wesentlichen vertikal oder annähernd vertikal. Sie kann in weiterer Ausgestaltung auch unter einem Steigungswinkel zur Horizontalen verlaufen.

Auch dieser Doppelsiebformer 1 ist Teil einer nicht weiters dargestellten Maschine zur Herstellung einer Faserstoffbahn, insbesondere einer Papier- oder Kartonbahn, aus mindestens einer Faserstoffsuspension 3.

Der dargestellte Doppelsiebformer 1 entspricht im Wesentlichen dem in der Figur 2 dargestellten Doppelsiebformer 1, so dass hiermit hinsichtlich seiner Beschreibung auf die Beschreibung des in der Figur 2 dargestellten Doppelsiebformers 1 verwiesen wird.

Das zweite und die eingebrachte Faserstoffsuspension 3 aufnehmende Sieb 5 des Doppelsiebformers 1 der Figur 3 ist in der Doppelsiebzone 2 über mehrere Leisten 13 geführt, die mittels nachgiebiger Elemente 14 abgestützt sind und die mit einer wählbaren Kraft F13 (Pfeil) gegen das zweite Sieb 2 angedrückt sind. Die Leisten 13 sind gegenseitig der Leisten 12 der zweiten Saugzonen Z11.2 des Entwässerungskastens 11 angeordnet.

Im Anschluss an den Entwässerungskasten ist gegenseitig ein dem Fachmann bekanntes Entwässerungselement 19 angeordnet, welches durch das zweite Sieb 5 hindurch die Faserstoffsuspension 3 beaufschlagt.

Wiederum ist das erste, die eingebrachte Faserstoffsuspension 3 noch nicht abdeckende Sieb 4 unmittelbar vor seiner Führung über die starr an dem Entwässerungskasten 11 angeordneten Leisten 12 durch den Wirkbereich W wenigstens eines an dem Entwässerungskasten 11 vorzugsweise in seiner Position einstellbar angeordneten Saugschuhs 16 geführt, welcher infolge der vorzugsweise steuer-/regelbaren Besaugung des Wirkbereichs W mit einem Unterdruck pU16 das erste Sieb 4 von mitgeführten Substanzen entleert und sowohl die entleerten Substanzen als auch die vom ersten Sieb 4 mitgeführte Luft entfernt. Die vorzugsweise steuer-/regelbare Besaugung ist mittels eines Pfeils C angedeutet.

Der Saugschuh 16 ist also nicht starr an dem Entwässerungskasten 11 angeordnet, er ist vielmehr in seiner allgemeinen Position, insbesondere auch im Bezug auf den Entwässerungskasten 11 vorzugsweise frei einstellbar. Die Positionierbarkeit des Saugschuhs 16 ist mittels eines Bewegungsdoppelpfeils D angedeutet.

Im Wirkbereich W des Saugschuhs 16 muss das erste Sieb 4 nicht vollständig an ihm anliegen, es kann vielmehr auch nur streckenweise, das heißt ablaufseitig über ihn geführt sein, sofern es nicht direkt auf die erste Saugzone pU11.1 des Entwässerungskastens 11 aufläuft.

Weiterhin weist der Saugschuh 16 eine offene Saugfläche F16 im Bereich von 10 bis 90 %, vorzugsweise von 30 bis 49 %, und einen konvexen Krümmungsradius K16 im Bereich von 300 bis 6.000 mm, vorzugsweise von 800 bis 3.000 mm, auf. Der Saugschuh 16 weist hierzu wenigstens einen Saugbelag 17 auf, der zumindest einen geschlitzten Belag oder mehrere verschiebbare Leisten umfasst. Der Saugbelag 17 ist lediglich gestrichelt angedeutet.

Gemäß der Darstellung in der Figur 3 ist der in seiner Position einstellbare und an dem Entwässerungskasten 11 unmittelbar angeordnete Saugschuh 16 derart angeordnet, dass die eingebrachte und eine Schichthöhe H3 aufweisende Faserstoffsuspension 3 an einem Auftreffpunkt ATP zu Beginn der ersten Saugzone Z11.1 des Entwässerungskastens 11 auf das erste Sieb 4 aufläuft, von ihm also abgedeckt ist.

Der in den drei Figuren 1 bis 3 beschriebene Doppelsiebformer 1 eignet sich in einem besonderen Maße zur Durchführung des erfindungsgemäßen Verfahrens zur Herstellung einer Faserstoffbahn, insbesondere einer Papier- oder Kartonbahn, aus mindestens einer Faserstoffsuspension 3 in einem Doppelsiebformer 1 einer Maschine zur Herstellung der Faserstoffbahn mit einer einen keilförmigen Einlaufspalt 6 aufweisenden Doppelsiebzone 2, die von zwei umlaufenden endlosen Sieben 4, 5 zumindest streckenweise gebildet wird, von denen das erste, über eine vorzugsweise positionierbare Einlaufwalze 10 geführte und anschließend die bereits eingebrachte Faserstoffsuspension 3 abdeckende Sieb 4 in der Doppelsiebzone 2 über mehrere mit gegenseitigem Abstand starr an einem vorzugsweise positionierbaren und mehrere Saugzonen Z11.1, Z11.2, Z11.3 umfassenden Entwässerungskasten 11 angeordnete Leisten 12 geführt wird und von denen das zweite, die eingebrachte Faserstoffsuspension 3 aufnehmende Sieb 5 in der Doppelsiebzone 2 über mehrere und gegenseitig der Leisten 12 des vorzugsweise positionierbaren und mehrere Saugzonen Z11.1, Z11.2, Z11.3 umfassenden Entwässerungskastens 11 angeordnete Leisten 13 geführt wird, die mittels nachgiebiger Elemente 14 abgestützt werden und die mit einer wählbaren Kraft F13 gegen das zweite Sieb 5 angedrückt werden.

Dabei ist vorgesehen, dass das erste, die eingebrachte Faserstoffsuspension 3 noch nicht abdeckende Sieb 4 unmittelbar vor seiner Führung über die starr an dem Entwässerungskasten 11 angeordneten Leisten 12 durch den Wirkbereich W wenigstens eines an dem Entwässerungskasten 11 vorzugsweise in seiner Position D einstellbar angeordneten Saugschuhs 16 geführt wird, welcher infolge der vorzugsweise steuer-/regelbaren Besaugung des Wirkbereichs W das erste Sieb 4 von mitgeführten Substanzen entleert und sowohl die entleerten Substanzen als auch die vom ersten Sieb 4 mitgeführte Luft entfernt.

Auch eignet sich der in den drei Figuren 1 bis 3 beschriebene Doppelsiebformer 1 in einem besonderen Maße zur Durchführung der abhängigen Verfahrensansprüche.

Zusammenfassend ist festzuhalten, dass durch die Erfindung ein Verfahren und ein Doppelsiebformer der eingangs genannten Arten derart verbessert werden, dass eine Faserstoffsuspension auch bei höheren Geschwindigkeiten und überdies bei Herstellung einer qualitativ hochwertigen Faserstoffbahn entwässert werden kann und dass Störungen während des Blattbildungsprozesses aktiv entgegengewirkt werden kann. Die höheren Geschwindigkeiten liegen hierbei in einem Bereich von über 1.200 m/min, vorzugsweise von über 1.400 m/min, insbesondere von über 1.600 m/min.

### Bezugszeichenliste

- 1: Doppelsiebformer
- 2: Doppelsiebzone
- 3: Faserstoffsuspension
- 4: Erstes Sieb
- 5: Zweites Sieb
- 5.1: Fourdriniersieb
- 6: Einlaufspalt
- 7: Stoffauflauf
- 8: Stoffauflaufdüse
- 9: Lamelle
- 10: Einlaufwalze
- 11: Entwässerungskasten
- 12: Leiste
- 13: Leiste
- 14: Nachgiebiges Element
- 15: Vorentwässerungszone
- 16: Saugschuh
- 17: Saugbelag
- 18: Einrichtung
- 19: Entwässerungselement

- A: Positionierbarkeit (Bewegungsdoppelpfeil)
- ATP: Auftreffpunkt
- B: Positionierbarkeit (Bewegungsdoppelpfeil)
- C: Besaugung (Pfeil)
- D: Positionierbarkeit (Bewegungsdoppelpfeil)
- F11.1: Saugfläche
- F13: Kraft (Pfeil)
- F16: Saugfläche
- H3: Schichthöhe

- K11.1: Krümmungsradius
- K16: Krümmungsradius
- P: Ablaufpunkt
- pU11.1: Unterdruck
- pU11.2: Unterdruck
- pU11.3: Unterdruck
- pU16: Unterdruck
- S: Spaltweite
- W: Wirkbereich
- Z11.1: Saugzone
- Z11.2: Saugzone
- Z11.3: Saugzone
- Z11.x: Saugzone

## Patentansprüche

1. Verfahren zur Herstellung einer Faserstoffbahn, insbesondere einer Papier- oder Kartonbahn, aus mindestens einer Faserstoffsuspension (3) in einem Doppelsiebformer (1) einer Maschine zur Herstellung der Faserstoffbahn mit einer einen keilförmigen Einlaufspalt (6) aufweisenden Doppelsiebzone (2), die von zwei umlaufenden endlosen Sieben (4, 5) zumindest streckenweise gebildet wird, von denen das erste, über eine vorzugsweise positionierbare Einlaufwalze (10) geführte und anschließend die bereits eingebrachte Faserstoffsuspension (3) abdeckende. Sieb (4) in der Doppelsiebzone (2) über mehrere mit gegenseitigem Abstand starr an einem vorzugsweise positionierbaren und mehrere Saugzonen (Z11.1, Z11.2, Z11.3) umfassenden Entwässerungskasten (11) angeordnete Leisten (12) geführt wird und von denen das zweite, die eingebrachte Faserstoffsuspension (3) aufnehmende Sieb (5) in der Doppelsiebzone (2) über mehrere und gegenseitig der Leisten (12) des vorzugsweise positionierbaren und mehrere Saugzonen (Z11.1, Z11.2, Z11.3) umfassenden Entwässerungskastens (11) angeordnete Leisten (13) geführt wird, die mittels nachgiebiger Elemente (14) abgestützt werden und die mit einer wählbaren Kraft (F13) gegen das zweite Sieb (5) angedrückt werden, wobei
das erste, die eingebrachte Faserstoffsuspension (3) noch nicht abdeckende Sieb (4) unmittelbar vor seiner Führung über die starr an dem Entwässerungskasten (11) angeordneten Leisten (12) durch den Wirkbereich (W) wenigstens eines an dem Entwässerungskasten (11) angeordneten Saugschuhs (16) geführt wird, welcher infolge der vorzugsweise steuer-/regelbaren Besaugung des Wirkbereichs (W) das erste Sieb (4) von mitgeführten Substanzen entleert und sowohl die entleerten Substanzen als auch die vom ersten Sieb (4) mitgeführte Luft entfernt,
**dadurch gekennzeichnet,**
**dass** der wenigstens eine an dem Entwässerungskasten (11) unmittelbar angeordnete Saugschuh (16) in seiner Position (D) einstellbar ausgebildet wird.

2. Verfahren nach Anspruch 1,
**dadurch gekennzeichnet,**
**dass** der in seiner Position (B) einstellbare und an dem Entwässerungskasten (11) unmittelbar angeordnete Saugschuh (16) derart angeordnet wird, dass die eingebrachte und eine Schichthöhe (H3) aufweisende Faserstoffsuspension (3) in der ersten Saugzone (Z11.1 ) des Entwässerungskastens (11) auf das erste Sieb (4) aufläuft, von ihm also abgedeckt wird.

3. Verfahren nach Anspruch 1 oder 2,
**dadurch gekennzeichnet,**
**dass** der in seiner Position (B) einstellbare und an dem Entwässerungskasten (11) unmittelbar angeordnete Saugschuh (16) derart angeordnet wird, dass die eingebrachte und eine Schichthöhe (H3) aufweisende Faserstoffsuspension (3) zu Beginn der ersten Saugzone (Z11.1) des Entwässerungskastens (11) auf das erste Sieb (4) aufläuft, von ihm also abgedeckt wird.

4. Verfahren nach Anspruch 2 oder 3,
**dadurch gekennzeichnet,**
**dass** die Schichthöhe (H3) der Faserstoffsuspension (3) unter Verwendung einer Gamma-Gauge-Messung oder eines elektrischen Messprinzips gemessen wird und
**dass** das erhaltene Messsignal zur Steuerung/Regelung der zwischen den beiden Sieben (4, 5) ausgebildeten Spaltweite (S) verwendet wird,
wobei die Spaltweite (S) der senkrechte Abstand des ersten Siebs (4) an dem Ablaufpunkt (P) von der Einlaufwalze (10) von dem zweiten Sieb (5) ist.

5. Verfahren nach einem der vorhergehenden Ansprüche, insbesondere nach Anspruch 4,
**dadurch gekennzeichnet,**
**dass** die das erste Sieb (4) führende Einlaufwalze (10), der das erste Sieb (4) von mitgeführten Substanzen entleerende und sowohl die entleerten Substanzen als auch die vom ersten Sieb (4) mitgeführte Luft entfernende Saugschuh (16) und der mehrere Saugzonen (Z11.1, Z11.2, Z11.3) umfassende Entwässerungskasten (11) unabhängig voneinander positioniert werden.

6. Verfahren nach einem der vorhergehenden Ansprüche,
**dadurch gekennzeichnet,**
**dass** das zweite Sieb (5) gegenseitig der ersten Saugzone (Z11.1) des Entwässerungskastens (11) über mehrere Leisten (13) geführt wird, die mittels nachgiebiger Elemente (14) abgestützt werden und die mit einer wählbaren Kraft (F13) gegen das zweite Sieb (5) angedrückt werden.

7. Verfahren nach einem der vorhergehenden Ansprüche,
**dadurch gekennzeichnet,**
**dass** das zweite Sieb (5) gegenseitig aller Saugzonen (Z11. 1, Z11.2, Z11.3) des Entwässerungskastens (11) über mehrere Leisten (13) geführt wird, die mittels nachgiebiger Elemente (14) abgestützt werden und die mit einer wählbaren Kraft (F13) gegen das zweite Sieb (5) angedrückt werden.

8. Doppelsiebformer (1) einer Maschine zur Herstellung einer Faserstoffbahn, insbesondere einer Papier- oder Kartonbahn, aus mindestens einer Faserstoffsuspension (3) mit zwei umlaufenden endlosen Sieben (4, 5), die zumindest streckenweise miteinander eine einen keilförmigen Einlaufspalt aufweisende Doppelsiebzone (2) bilden, von denen das erste, über eine vorzugsweise positionierbare Einlaufwalze (10) geführte und anschließend die bereits eingebrachte Faserstoffsuspension (3) abdeckende Sieb (4) in der Doppelsiebzone (2) über mehrere mit gegenseitigem Abstand starr an einem vorzugsweise positionierbaren und mehrere Saugzonen (Z11.1, Z11.2, Z11.3) umfassenden Entwässerungskasten (11) angeordnete Leisten (12) geführt ist und von denen das zweite, die eingebrachte Faserstoffsuspension (3) aufnehmende Sieb (5) in der Doppelsiebzone (2) über mehrere und gegenseitig der Leisten (12) des vorzugsweise positionierbaren und mehrere Saugzonen (Z11.1, Z11.2, Z11.3) umfassenden Entwässerungskastens (11) angeordnete Leisten (13) geführt ist, die mittels nachgiebiger Elemente (14) abgestützt sind und die mit einer wählbaren Kraft (F13) gegen das zweite Sieb (5) angedrückt sind, wobei
das erste, die eingebrachte Faserstoffsuspension (3) noch nicht abdeckende Sieb (4) unmittelbar vor seiner Führung über die starr an dem Entwässerungskasten (11) angeordneten Leisten (12) durch den Wirkbereich (W) wenigstens eines an dem Entwässerungskasten (11) angeordneten Saugschuhs (16) geführt ist, welcher infolge der vorzugsweise steuer-/regelbaren Besaugung des Wirkbereichs (W) das erste Sieb (4) von mitgeführten Substanzen entleert und sowohl die entleerten Substanzen als auch die vom ersten Sieb (4) mitgeführte Luft entfernt,
**dadurch gekennzeichnet,**
**dass** der wenigstens eine an dem Entwässerungskasten (11) unmittelbar angeordnete Saugschuh (16) in seiner Position (D) einstellbar ausgebildet ist.

9. Doppelsiebformer (1) nach Anspruch 8,
**dadurch gekennzeichnet,**
**dass** der in seiner Position (B) einstellbare und an dem Entwässerungskasten (11) unmittelbar angeordnete Saugschuh (16) derart angeordnet ist, dass die eingebrachte und eine Schichthöhe (H3) aufweisende Faserstoffsuspension (3) in der ersten Saugzone (Z11.1) des Entwässerungskastens (11) auf das erste Sieb (4) aufläuft, von ihm also abgedeckt ist.

10. Doppelsiebformer (1) nach Anspruch 8 oder 9,
**dadurch gekennzeichnet,**
**dass** der in seiner Position (B) einstellbare und an dem Entwässerungskasten (11) unmittelbar angeordnete Saugschuh (16) derart angeordnet ist, dass die eingebrachte und eine Schichthöhe (H3) aufweisende Faserstoffsuspension (3) zu Beginn der ersten Saugzone (Z11.1) des Entwässerungskastens (11) auf das erste Sieb (4) aufläuft, von ihm also abgedeckt ist.

11. Doppelsiebformer (1) nach Anspruch 9 oder 10,
**dadurch gekennzeichnet,**
**dass** eine Einrichtung (18) zur Messung der Schichthöhe (H3) der Faserstoffsuspension (3) unter Verwendung einer Gamma-Gauge-Messung oder eines elektrischen Messprinzips vorgesehen ist, wobei das erhaltene Messsignal zur Steuerung/Regelung der zwischen den beiden Sieben (4, 5) ausgebildeten Spaltweite (S) verwendet wird und wobei die Spaltweite (S) der senkrechte Abstand des ersten Siebs (4) an dem Ablaufpunkt (P) von der Einlaufwalze (10) von dem zweiten Sieb (5) ist.

12. Doppelsiebformer (1) nach einem der Ansprüche 8 bis 11, insbesondere nach Anspruch 11,
**dadurch gekennzeichnet,**
**dass** die das erste Sieb (4) führende Einlaufwalze (10), der das erste Sieb (4) von mitgeführten Substanzen entleerende und sowohl die entleerten Substanzen als auch die vom ersten Sieb (4) mitgeführte Luft entfernende Saugschuh (16) und der mehrere Saugzonen (Z11.1, Z11.2, Z11.3) umfassende Entwässerungskasten (11) unabhängig voneinander positionierbar sind.

13. Doppelsiebformer (1) nach einem der Ansprüche 8 bis 12,
**dadurch gekennzeichnet,**
**dass** das zweite Sieb (5) gegenseitig der ersten Saugzone (Z11.1) des Entwässerungskastens (11) über mehrere Leisten (13) geführt ist, die mittels nachgiebiger Elemente (14) abgestützt sind und die mit einer wählbaren Kraft (F13) gegen das zweite Sieb (5) angedrückt sind.

14. Doppelsiebformer (1) nach einem der Ansprüche 8 bis 13,
**dadurch gekennzeichnet,**
**dass** das zweite Sieb (5) gegenseitig aller Saugzonen (Z11.1, Z11.2, Z11.3) des Entwässerungskastens (11) über mehrere Leisten (13) geführt ist, die mittels nachgiebiger Elemente (14) abgestützt sind und die mit einer wählbaren Kraft (F13) gegen das zweite Sieb (5) angedrückt sind.

15. Doppelsiebformer (1) nach einem der Ansprüche 8 bis 14,
**dadurch gekennzeichnet,**
**dass** der Saugschuh (16) eine offene Saugfläche (F16) im Bereich von 10 bis 90 %, vorzugsweise von 30 bis 49 %, aufweist.

16. Doppelsiebformer (1) nach einem der Ansprüche 8 bis 15,
**dadurch gekennzeichnet,**
**dass** der Saugschuh (16) wenigstens einen Saugbelag (17) aufweist, der zumindest einen geschlitzten Belag oder mehrere verschiebbare Leisten umfasst.

17. Doppelsiebformer (1) nach einem der Ansprüche 8 bis 15,
**dadurch gekennzeichnet,**
**dass** der Saugschuh (16) einen konvexen Krümmungsradius (K16) im Bereich von 300 bis 6.000 mm, vorzugsweise von 800 bis 3.000 mm, aufweist.

18. Doppelsiebformer (1) nach einem der Ansprüche 8 bis 17,
**dadurch gekennzeichnet,**
**dass** die erste Saugzone (Z11.1) des Entwässerungskastens (11) eine offene Saugfläche (F11) im Bereich von 10 bis 90 %, vorzugsweise von 30 bis 49%, aufweist.

19. Doppelsiebformer (1) nach einem der Ansprüche 8 bis 18,
**dadurch gekennzeichnet,**
**dass** die erste Saugzone (Z11.1) des Entwässerungskastens (11) einen konvexen Krümmungsradius (K11.1) im Bereich von 300 bis 10.000 mm, vorzugsweise von 800 bis 6.000 mm, aufweist.

20. Doppelsiebformer (1) nach einem der Ansprüche 8 bis 19,
**dadurch gekennzeichnet,**
**dass** er als ein an sich bekannter Hybridformer ausgebildet ist, wobei das zweite, die eingebrachte Faserstoffsuspension (3) aufnehmende Sieb (5) ein Fourdriniersieb (5.1) ist, welches vor Einlauf in die Doppelsiebzone (2) über eine Vorentwässerungszone (15) geführt ist.

21. Doppelsiebformer (1) nach einem der Ansprüche 8 bis 19,
**dadurch gekennzeichnet,**
**dass** er als ein an sich bekannter Spaltformer ausgebildet ist, wobei die das erste Sieb (4) führende Einlaufwalze (10) eine Brustwalze ist und wobei die Doppelsiebzone (2) im Wesentlichen horizontal oder annähernd horizontal, unter einem Steigungswinkel zur Horizontalen oder vertikal oder annähernd vertikal verläuft.

## Claims

1. Method for manufacturing a fibrous web, in particular a paper or board web, from at least one fibrous suspension (3) in a twin wire former (1) belonging to a machine for manufacturing the fibrous web, having a twin wire zone (2) with a wedge-shaped inlet gap (6) which, at least in some sections, is formed by two circulating endless fabrics (4, 5), of which the first fabric (4), which is guided over an inlet roll (10) that can preferably be positioned and which subsequently covers the fibrous suspension (3) already introduced, is guided in the twin wire zone (2) over a plurality of foils (12) arranged rigidly at mutual intervals on a dewatering box (11) that can preferably be positioned and comprises a plurality of suction zones (Z11.1, Z11.2, Z11.3), and of which the second fabric (5), picking up the introduced fibrous suspension (3), is guided in the twin wire zone (2) over a plurality of foils (13) arranged opposite the foils (12) of the dewatering box (11) that can preferably be positioned and comprises a plurality of suction zones (Z11. 1, Z11.2, Z11.3), which foils (13) are supported by means of resilient elements (14) and are pressed against the second fabric (5) with a selectable force (F13), the first fabric (4) not yet covering the introduced fibrous suspension (3), immediately before it is guided over the foils (12) arranged rigidly on the dewatering box (11), being guided through the active region (W) of at least one suction shoe (16) which is arranged on the dewatering box (11) and which, as a result of the evacuation of the active region (W), preferably under open-loop/closed-loop control, empties the first fabric (4) of entrained substances and removes both the emptied substances and the air entrained by the first fabric (4),
**characterized in that**
the at least one suction shoe (16) arranged directly on the dewatering box (11) is designed such that its position (D) can be adjusted.

2. Method according to Claim 1,
**characterized in that**
the suction shoe (16) of which the position (B) is adjustable and which is arranged directly on the dewatering box (11) is arranged in such a way that the fibrous suspension (3) introduced and having a layer height (H3) runs onto the first fabric (4) and is therefore covered by the latter in the first suction zone (Z11.1) of the dewatering box (11).

3. Method according to Claim 1 or 2,
**characterized in that**
the suction shoe (16) of which the position (B) is adjustable and which is arranged directly on the dewatering box (11) is arranged in such a way that the fibrous suspension (3) introduced and having a layer height (H3) runs onto the first fabric (4) and is therefore covered by the latter at the start of the first suction zone (Z11.1) of the dewatering box (11).

4. Method according to Claim 2 or 3,
**characterized in that**
the layer height (H3) of the fibrous suspension (3) is measured by using a gamma-gauge measurement or an electrical measuring principle, and
**in that** the measured signal obtained is used for the open-loop/closed-loop control of the gap width (S) formed between the two fabrics (4, 5),
the gap width (S) being the vertical distance of the first fabric (4) from the second fabric (5) at the point (P) at which the former runs off the inlet roll (10).

5. Method according to one of the preceding claims, in particular according to Claim 4,
**characterized in that**
the inlet roll (10) guiding the first fabric (4), the suction shoe (16) emptying the first fabric (4) of entrained substances and removing both the emptied substances and the air entrained by the first fabric (4), and the dewatering box (11) comprising a plurality of suction zones (Z11.1, Z11.2, Z11.3) are positioned independently of one another.

6. Method according to one of the preceding claims,
**characterized in that**
the second fabric (5) on the side opposite the first suction zone (Z11.1) of the dewatering box (11) is guided over a plurality of foils (13), which are supported by means of resilient elements (14) and which are pressed against the second fabric (5) with a selectable force (F13).

7. Method according to one of the preceding claims,
**characterized in that**
the second fabric (5) on the side opposite all the suction zones (Z11.1, Z11.2, Z11.3) of the dewatering box (11) is guided over a plurality of foils (13), which are supported by means of resilient elements (14) and which are pressed against the second fabric (5) with a selectable force (F13).

8. Twin wire former (1) for a machine for manufacturing a fibrous web, in particular a paper or board web, from at least one fibrous suspension (3), having two circulating endless fabrics (4, 5) which, at least in some sections, form with each other a twin wire zone (2) having a wedge-shaped inlet gap, of which fabrics the first fabric (4), which is guided over an inlet roll (10) that can preferably be positioned and which subsequently covers the fibrous suspension (3) already introduced, is guided in the twin wire zone (2) over a plurality of foils (12) arranged rigidly at mutual intervals on a dewatering box (11) that can preferably be positioned and comprises a plurality of suction zones (Z11.1, Z11.2, Z11.3), and of which the second fabric (5), picking up the introduced fibrous suspension (3), is guided in the twin wire zone (2) over a plurality of foils (13) arranged opposite the foils (12) of the dewatering box (11) that can preferably be positioned and comprises a plurality of suction zones (Z11.1, Z11.2, Z11.3), which foils (13) are supported by means of resilient elements (14) and are pressed against the second fabric (5) with a selectable force (F13), the first fabric (4) not yet covering the introduced fibrous suspension (3), immediately before it is guided over the foils (12) arranged rigidly on the dewatering box (11), being guided through the active region (W) of at least one suction shoe (16) which is arranged on the dewatering box (11) and which, as a result of the evacuation, preferably under open-loop/closed-loop control, of the active region (W), empties the first fabric (4) of entrained substances and removes both the emptied substances and the air entrained by the first fabric (4),
**characterized in that**
the at least one suction shoe (16) arranged directly on the dewatering box (11) is designed such that its position (D) can be adjusted.

9. Twin wire former (1) according to Claim 8,
**characterized in that** the suction shoe (16) of which the position (B) is adjustable and which is arranged directly on the dewatering box (11) is arranged in such a way that the fibrous suspension (3) introduced and having a layer height (H3) runs onto the first fabric (4) in the first suction zone (Z11.1) of the dewatering box (11) and is therefore covered by the said first fabric (4).

10. Twin wire former (1) according to Claim 8 or 9,
**characterized in that**
the suction shoe (16) of which the position (B) is adjustable and which is arranged directly on the dewatering box (11) is arranged in such a way that the fibrous suspension (3) introduced and having a layer height (H3) runs onto the first fabric (4) and is therefore covered by the latter at the beginning of the first suction zone (Z11.1) of the dewatering box (11).

11. Twin wire former (1) according to Claim 9 or 10,
**characterized in that**
a device (18) is provided to measure the layer height (H3) of the fibrous suspension (3) by using a gamma-gauge measurement or an electrical measuring principle, the measured signal obtained being used for the open-loop/closed-loop control of the gap width (S) formed between the two fabrics (4, 5), and the gap width (S) being the vertical distance of the first fabric (4) from the second fabric (5) at the point (P) at which the former runs off the inlet roll (10).

12. Twin wire former (1) according to one of Claims 8 to 11, in particular according to Claim 11,
**characterized in that**
the inlet roll (10) guiding the first fabric (4), the suction shoe (16) emptying the first fabric (4) of entrained substances and removing both the emptied substances and the air entrained by the first fabric (4), and the dewatering box (11) comprising a plurality of suction zones (Z11.1, Z11.2, Z11.3) can be positioned independently of one another.

13. Twin wire former (1) according to one of Claims 8 to 12,
**characterized in that**
the second fabric (5) on the side opposite the first suction zone (Z11.1) of the dewatering box (11) is guided over a plurality of foils (13), which are supported by means of resilient elements (14) and which are pressed against the second fabric (5) with a selectable force (F13).

14. Twin wire former (1) according to one of Claims 8 to 13,
**characterized in that**
the second fabric (5) on the side opposite all the suction zones (Z11.1, Z11.2, Z11.3) of the dewatering box (11) is guided over a plurality of foils (13), which are supported by means of resilient elements (14) and which are pressed against the second fabric (5) with a selectable force (F13).

15. Twin wire former (1) according to one of Claims 8 to 14,
**characterized in that**
the suction shoe (16) has an open suction area (F16) in the range from 10 to 90%, preferably from 30 to 49%.

16. Twin wire former (1) according to one of Claims 8 to 15,
**characterized in that**
the suction shoe (16) has at least one suction cover (17) which comprises at least one slotted cover or a plurality of displaceable foils.

17. Twin wire former (1) according to one of Claims 8 to 15,
**characterized in that**
the suction shoe (16) has a convex radius of curvature (K16) in the range from 300 to 6000 mm, preferably from 800 to 3000 mm.

18. Twin wire former (1) according to one of Claims 8 to 17,
**characterized in that**
the first suction zone (Z11.1) of the dewatering box (11) has an open suction area (F11) in the range from 10 to 90%, preferably from 30 to 49%.

19. Twin wire former (1) according to one of Claims 8 to 18,
**characterized in that**
the first suction zone (Z11.1) of the dewatering box (11) has a convex radius of curvature (K11.1) in the range from 300 to 10,000 mm, preferably from 800 to 6000 mm.

20. Twin wire former (1) according to one of Claims 8 to 19,
**characterized in that**
it is constructed as a hybrid former known per se, the second fabric (5), picking up the introduced fibrous suspension (3), being a fourdrinier fabric (5.1) which, before it runs into the twin wire zone (2), is guided over a pre-dewatering zone (15).

21. Twin wire former (1) according to one of Claims 8 to 19,
**characterized in that**
it is constructed as a gap former known per se, the inlet roll (10) guiding the first fabric (4) being a breast roll and the twin wire zone (2) running substantially horizontally or approximately horizontally, at an angle of inclination in relation to the horizontal or vertically or approximately vertically.

## Revendications

1. Procédé de fabrication d'une bande de matière fibreuse, en particulier d'une bande de papier ou de carton, à partir d'au moins une suspension de matière fibreuse (3) dans une section de formage à deux toiles (1) d'une machine pour la fabrication de la bande de matière fibreuse avec une zone à deux toiles (2) présentant une fente d'entrée en forme de coin (6), qui est formée au moins localement par deux toiles sans fin (4, 5) défilant en continu, dont la première toile (4) guidée sur un rouleau d'entrée (10) pouvant de préférence être positionné et couvrant ensuite la suspension de matière fibreuse déjà introduite (3) est guidée dans la zone à deux toiles (2) par plusieurs lattes (12) disposées à distance fixe l'une de l'autre sur un caisson de séchage (11) pouvant de préférence être positionné et comportant plusieurs zones d'aspiration (Z11.1, Z11.2, Z11.3) et dont la seconde toile (5) emportant la suspension de matière fibreuse introduite (3) est guidée dans la zone à deux toiles (2) par plusieurs lattes (13) disposées en face des lattes (12) du caisson de séchage (11) pouvant de préférence être positionné et comportant plusieurs zones d'aspiration (Z11.1, Z11.2, Z11.3), qui sont supportées au moyen d'éléments souples (14) et qui sont pressées contre la seconde toile (5) avec une force (F13) pouvant être choisie, dans lequel la première toile (4) ne couvrant pas encore la suspension de matière fibreuse emportée (3) est guidée, immédiatement avant son guidage par les lattes (12) disposées de façon rigide sur le caisson de séchage (11), à travers la région active (W) d'un sabot aspirant (16) disposé sur le caisson de séchage (11), lequel vide la première toile (4) des substances emportées par suite de l'aspiration de préférence commandable/réglable de la région active (W) et évacue aussi bien les substances captées que l'air entraîné par la première toile (4), **caractérisé en ce que** l'au moins un sabot aspirant (16) disposé directement sur le caisson de séchage (11) est réalisé de façon réglable dans sa position (D).

2. Procédé selon la revendication 1, **caractérisé en ce que** le sabot aspirant (16) réglable dans sa position (B) et disposé directement sur le caisson de séchage (11) est disposé de telle manière que la suspension de matière fibreuse (3) introduite et présentant une hauteur de couche (H3) arrive sur la première toile (4) dans la première zone d'aspiration (Z11.1) du caisson de séchage (11), et soit donc couverte par celle-ci.

3. Procédé selon la revendication 1 ou 2, **caractérisé en ce que** le sabot aspirant (16) réglable dans sa position (B) et disposé directement sur le caisson de séchage (11) est disposé de telle manière que la suspension de matière fibreuse (3) introduite et présentant une hauteur de couche (H3) arrive sur la première toile (4) au commencement de la première zone d'aspiration Z11.1) du caisson de séchage (11), et soit donc couverte par celle-ci.

4. Procédé selon la revendication 2 ou 3, **caractérisé en ce que** la hauteur de couche (H3) de la suspension de matière fibreuse (3) est mesurée en utilisant une mesure d'épaisseur gamma ou un principe de mesure électrique, et **en ce que** le signal de mesure obtenu est utilisé pour la commande/régulation de la largeur de fente (S) entre les deux toiles (4, 5), dans lequel la largeur de fente (S) est la distance perpendiculaire entre la première toile (4) au point de sortie (P) du rouleau d'entrée (10) et la seconde toile (5).

5. Procédé selon l'une quelconque des revendications précédentes, en particulier selon la revendication 4, **caractérisé en ce que** le rouleau d'entrée (10) guidant la première toile (4), le sabot aspirant (16) captant les substances emportées et évacuant aussi bien les substances captées que l'air entraîné par la première toile (4), et le caisson de séchage (11) comportant plusieurs zones d'aspiration (Z11.1, Z11.2, Z11.3) sont positionnés indépendamment les uns des autres.

6. Procédé selon l'une quelconque des revendications précédentes, **caractérisé en ce que** la seconde toile (5) est guidée, sur le côté opposé à la première zone aspirante (Z11.1) du caisson de séchage (11), par plusieurs lattes (13) qui sont supportées au moyen d'éléments souples (14) et qui sont pressées contre la seconde toile (5) par une force (F13) qui peut être choisie.

7. Procédé selon l'une quelconque des revendications précédentes, **caractérisé en ce que** la seconde toile (5) est guidée, sur le côté opposé à toutes les zones d'aspiration (Z11.1, Z11.2, Z11.3) du caisson de séchage (11), par plusieurs lattes (13) qui sont supportées au moyen d'éléments souples (14) et qui sont pressées contre la seconde toile (5) par une force (F13) qui peut être choisie.

8. Section de formage à deux toiles (1) d'une machine pour la fabrication d'une bande de matière fibreuse, en particulier d'une bande de papier ou de carton, à partir d'au moins une suspension de matière fibreuse (3) avec deux toiles sans fin (4, 5) défilant en continu, dont la première toile (4) guidée sur un rouleau d'entrée (10) pouvant de préférence être positionné et couvrant ensuite la suspension de matière fibreuse déjà introduite (3) est guidée dans la zone à deux toiles (2) par plusieurs lattes (12) disposées à distance fixe l'une de l'autre sur un caisson de séchage (11) pouvant de préférence être positionné et comportant plusieurs zones d'aspiration (Z11.1, Z11.2, Z11.3) et dont la seconde toile (5) emportant la suspension de matière fibreuse introduite (3) est guidée dans la zone à deux toiles (2) par plusieurs lattes (13) disposées en face des lattes (12) du caisson de séchage (11) pouvant de préférence être positionné et comportant plusieurs zones d'aspiration Z11.1, Z11.2, Z11.3), qui sont supportées au moyen d'éléments souples (14) et qui sont pressées contre la seconde toile (5) avec une force (F13) pouvant être choisie, dans lequel la première toile (4) ne couvrant pas encore la suspension de matière fibreuse emportée (3) est guidée, immédiatement avant son guidage par les lattes (12) disposées de façon rigide sur le caisson de séchage (11), à travers la région active (W) d'un sabot aspirant (16) disposé sur le caisson de séchage (11), lequel vide la première toile (4) des substances emportées par suite de l'aspiration de préférence commandable/réglable de la région active (W) et évacue aussi bien les substances captées que l'air entraîné par la première toile (4), **caractérisée en ce que** l'au moins un sabot aspirant (16) disposé directement sur le caisson de séchage (11) est réalisé de façon réglable dans sa position (D).

9. Section de formage à deux toiles (1) selon la revendication 8, **caractérisée en ce que** le sabot aspirant (16) réglable dans sa position (B) et disposé directement sur le caisson de séchage (11), est disposé de telle manière que la suspension de matière fibreuse (3) introduite et présentant une hauteur de couche (H3) arrive sur la première toile (4) dans la première zone d'aspiration (Z11.1) du caisson de séchage (11), et soit donc couverte par celle-ci.

10. Section de formage à deux toiles (1) selon la revendication 8 ou 9, **caractérisée en ce que** le sabot aspirant (16) réglable dans sa position (B) et disposé directement sur le caisson de séchage (11) est disposé de telle manière que la suspension de matière fibreuse (3) introduite et présentant une hauteur de couche (H3) arrive sur la première toile (4) au commencement de la première zone d'aspiration (Z11.1) du caisson de séchage (11), et soit donc couverte par celle-ci.

11. Section de formage à deux toiles (1) selon la revendication 9 ou 10, **caractérisée en ce qu'**il est prévu un dispositif (18) pour la mesure de la hauteur de couche (H3) de la suspension de matière fibreuse (3) par utilisation d'une mesure d'épaisseur gamma ou d'un principe de mesure électrique, dans laquelle le signal de mesure obtenu et utilisé pour la commande/régulation de la largeur de fente (S) formée entre les deux toiles (4, 5) et dans laquelle la largeur de fente (S) est la distance perpendiculaire entre la première toile (4) au point de sortie (P) du rouleau d'entrée (10) et la seconde toile (5).

12. Section de formage à deux toiles (1) selon l'une quelconque des revendications 8 à 11, **caractérisée en ce que** le rouleau d'entrée (10) guidant la première toile (4), le sabot aspirant (16) captant les substances emportées et évacuant aussi bien les substances captées que l'air entraîné par la première toile (4), et le caisson de séchage (11) comportant plusieurs zones d'aspiration (Z11.1, Z11.2, Z11.3) sont positionnés indépendamment les uns des autres.

13. Section de formage à deux toiles (1) selon l'une quelconque des revendications 8 à 12, **caractérisée en ce que** la seconde toile (5) est guidée, sur le côté opposé à la première zone aspirante (Z11.1) du caisson de séchage (11), par plusieurs lattes (13) qui sont supportées au moyen d'éléments souples (14) et qui sont pressées contre la seconde toile (5) par une force (F13) qui peut être choisie.

14. Section de formage à deux toiles (1) selon l'une quelconque des revendications 8 à 13, **caractérisée en ce que** la seconde toile (5) est guidée, sur le côté opposé à toutes les zones d'aspiration (Z11.1, Z11.2, Z11.3) du caisson de séchage (11), par plusieurs lattes (13) qui sont supportées au moyen d'éléments souples (14) et qui sont pressées contre la seconde toile (5) par une force (F13) qui peut être choisie.

15. Section de formage à deux toiles (1) selon l'une quelconque des revendications 8 à 14, **caractérisée en ce que** le sabot aspirant (16) présente une surface aspirante ouverte (F16) dans une plage de 10 à 90 %, de préférence de 30 à 49 %.

16. Section de formage à deux toiles (1) selon l'une quelconque des revendications 8 à 15, **caractérisée en ce que** le sabot aspirant (16) présente au moins une garniture aspirante (17), qui comprend au moins une garniture fendue ou plusieurs lattes déplaçables.

17. Section de formage à deux toiles (1) selon l'une quelconque des revendications 8 à 15, **caractérisée en ce que** le sabot aspirant (16) présente un rayon de courbure convexe (K16) dans une plage de 300 à 6.000 mm, de préférence de 800 à 3.000 mm.

18. Section de formage à deux toiles (1) selon l'une quelconque des revendications 8 à 17, **caractérisée en ce que** la première zone d'aspiration (Z11.1) du caisson de séchage (11) présente une surface aspirante ouverte (F11) dans une plage de 10 à 90 %, de préférence de 30 à 49 %.

19. Section de formage à deux toiles (1) selon l'une quelconque des revendications 8 à 18, **caractérisée en ce que** la première zone d'aspiration (Z11.1) du caisson de séchage (11) présente un rayon de courbure convexe (K11.1) dans une plage de 30 à 10.000 mm, de préférence de 800 à 6.000 mm.

20. Section de formage à deux toiles (1) selon l'une quelconque des revendications 8 à 19, **caractérisée en ce que** ce qu'elle se présente sous la forme d'une section de formage hybride, dans laquelle la seconde toile (5) recevant la suspension de matière fibreuse introduite (3) est une toile de Fourdrinier (5.1), qui est guidée sur une zone de préséchage (15) avant de pénétrer dans la zone à deux toiles (2).

21. Section de formage à deux toiles (1) selon l'une quelconque des revendications 8 à 19, **caractérisée en ce qu'**elle se présente sous la forme d'une section de formage à fente connue, dans laquelle le rouleau d'entrée (10) guidant la première toile (4) est un rouleau de tête, et dans laquelle la zone à deux toiles (2) s'étend de façon essentiellement horizontale ou à peu près horizontale, sous un angle d'inclinaison par rapport à l'horizontale, ou verticale ou à peu près verticale.
